# EUROPÄISCHE PATENTSCHRIFT

(11) **EP 2 281 683 B1**
(45) Veröffentlichungstag und Bekanntmachung des Hinweises auf die Patenterteilung: **05.03.2014**
(21) Anmeldenummer: 09167149.5
(22) Anmeldetag: 04.08.2009
(51) Int. Cl.: B30B 11/02, B30B 15/00

(54) **Verfahren zur Herstellung eines gepressten Puderelements und eine entsprechende Vorrichtung**
Method for manufacturing a compacted powder element and a corresponding apparatus
Procédé de production d'un élément de poudre comprimé et dispositif correspondant

(43) Veröffentlichungstag der Anmeldung: 09.02.2011
(73) Patentinhaber: Weckerle GmbH, 82362 Weilheim (DE)
(72) Erfinder: Gilg, Franz Xaver, 82398 Polling (DE); Daisenberger, Bartholomäus, 82362 Weilheim (DE); Ostenrieder, Helmut, 82380 Peissenberg (DE)
(74) Vertreter: Hohgardt, Martin

(56) Entgegenhaltungen:
- EP-A1- 0 203 360
- EP-A1- 0 300 519
- DE-A1- 2 848 505
- JP-A- 62 109 903
- JP-A- 62 114 907
- JP-A- 62 167 721
- JP-A- 62 215 515
- JP-A- 63 203 300

## Beschreibung

Die Erfindung betrifft ein Verfahren und eine Vorrichtung gemäß dem Oberbegriff des Anspruchs 12 zur Herstellung von gepressten Puderelementen aus Puderrohlingen, welche aus einem bestimmten Volumen von kosmetischem losem Puder vorgepresst werden.

Eine solche Vorrichtung ist aus Dokument JP 62 2155 15 offenbart.

Das Pressen von staub-, pulver-, kom-, oder granulatartigem Material, unter das auch das kosmetische Puder fällt, wird überall dort eingesetzt, wo dieses Material durch Pressen in eine feste Form gebracht werden soll, um somit eine einfachere Handhabung, einen einfacheren Transport oder eine einfachere Weiterverarbeitung zu gewährleisten. Dabei ist das Grundmaterial häufig eine Mischung aus unterschiedlichsten Bestandteilen, welche jeweils einen staub-, pulver-, kom-, oder granulatartigen Zustand aufweisen und in diesem Zustand zur Bildung des zu pressenden Materials gemischt beziehungsweise aufbereitet worden sind. Kosmetische Puder setzten sich zumeist aus einer Füllstoffphase, einer Binderphase sowie einer farbgebenden Phase und einer Aktivstoffphase zusammen. Die Binderphase kann grundsätzlich eine separate Phase sein oder durch eine Ölkomponente realisiert werden, die auf die Füllstoffphase aufgesprüht wurde.

In der kosmetischen Industrie werden Verfahren zum Verdichten von Pulvern zumeist in der Puderherstellung verwendet. Bei der Puderherstellung wird beispielsweise loses Puder in eine Presspfanne geschüttet und anschließend in dieser mittels eines Stempels gepresst. So beschreibt beispielsweise US 4,884,601 ein System in dem ein kosmetisches Material in eine Presspfanne geschüttet wird und das kosmetische Material dann anschließend in dieser Presspfanne mittels eines Stempels komprimiert wird. Die Presspfanne selbst wird anschließend mit als Teil des kosmetischen Materials ausgeliefert und bildet dann beispielsweise einen Einsatz für eine Puder- und/oder Schminkdose. Häufig wird zu Werbezwecken auf die so hergestellten Kosmetika noch ein Schriftzug als Anhäufung von kosmetischem Material auf das eigentlich gepresste Material aufgesetzt. Dieses hat den Nachteil, dass schon nach einigen Benutzungen die Anhäufung an Material abgetragen ist und der Schriftzug nicht mehr zu erkennen ist. Eine erste Abhilfe für dieses Problem ist in US 2009/0041698 A1 beschrieben. Hier wird ein gepresstes Puderelement mittels einer Form erzeugt. Die Form ist dabei derart ausgestaltet, dass sie mehrere befüllbare Bereiche aufweist. Diese Bereiche können beispielsweise einen Schriftzug sowie dessen Umrandung bilden. Diese unterschiedlichen Bereiche können mit unterschiedlichen losen Pudern befüllt werden. Da die Bereiche sich über die gesamte Höhe der Form erstrecken, ist auch ein durch die Bereiche sich ergebender Schriftzug komplett in das Puderelement eingebettet und nicht nur wie oben beschrieben auf dieses aufgesetzt. Nach dem Befüllen wird die Form entfernt und das noch lose Puder wird zu einem Puderelement zusammengepresst. Auf diese Weise entsteht ein Puderelement, welches beispielsweise einen Schriftzug aufweist, der sich durch die gesamte Höhe des gepressten Puderelementes erstreckt und sich daher nicht durch die Verwendung des Puderelementes abnutzen kann.

Bei den im Stand der Technik bekannten Systemen stellt sich allerdings die Problematik des exakten Befüllens der Pressvorrichtung, beziehungsweise der Form. Dabei ist besonders problematisch, dass sich das Puder bei Schüttbefüllungen nicht homogen in der Pressvorrichtung, beziehungsweise der Form, verteilt oder dass beim Einsatz verschiedener Puder sich diese schon im losen Zustand beim Befüllen vermischen können.

Außerdem geschieht das Befüllen bei dem im Stand der Technik beschriebenen Systemen beispielsweise mit einem in der Auslegeschrift DE 1 284 612 gezeigten Füllschuh. Dabei kann nicht immer gewährleistet werden, dass alles Material in die dafür vorgesehene Aussparung gefüllt wird. Ein großer Teil des Materials bleibt auf Ecken, Kanten und Flächen liegen. Dies führt dazu, dass nicht alles Material verwendet werden kann. Außerdem muss bei einem Wechsel des Materials eine umfassende Reinigung stattfinden, damit das liegen gebliebene Material nicht unbeabsichtigt das neue Material verunreinigt. Gerade in Bezug auf die Verwendung eines Füllschuhs zum Befüllen einer Form mit zwei unterschiedlichen Pudern, wie in US 2009/0041698 A1 dargestellt, stellt sich die Problematik, dass sich die losen Puder vermischen können. Dieses kann dazu führen, dass zum Beispiel die Farbe des Schriftzuges durch die Verunreinigung des losen Puders mit Puder welches eine andere farbgebende Phase aufweist, verfälscht wird. Des Weiteren kann dabei nicht gewährleistet werden, dass eine optisch scharfe Trennung zwischen Pudern mit zum Beispiel unterschiedlichen Farben erzeugt wird. Außerdem kann bei einer derartigen Befüllung nicht gewährleistet werden, dass sich das Material gleichmäßig in der Aussparung oder in dem Behälter verteilt. Dies führt dazu, dass auch nach dem Pressen das Material an verschiedenen Stellen unterschiedlich stark gepresst ist. So kann zum Beispiel an Stellen bei denen vor dem Pressen viel Material war, das Material nach dem Pressen sehr stark zusammengepresst sein, während an Stellen an denen sich vor dem Pressen wenig Material befand, das Material durch das Pressen nur wenig zusammen gedrückt wurde und somit immer noch relativ lose nebeneinander liegt.

Des Weiteren ist es bei den im Stand der Technik bekannten Systemen nur mit viel Aufwand möglich, die Vorrichtung auf die verschiedenen Materialien beziehungsweise Formen und Farben einzustellen, um so unterschiedlichste Chargen von unterschiedlichsten Materialien mit gleich bleibender Qualität herzustellen. Insbesondere ergibt sich bei den oben beschriebenen Befüllungen auch die Problematik des exakten Dosierens, da bei einer Schüttbefüllung eine homogene Verteilung des Materials nicht immer gewährleistet werden kann. Des Weiteren muss für jede Änderung im Schriftzug eine neue Form angefertigt werden, was wiederum sehr zeitaufwendig und kostenintensiv ist.

Es besteht daher die Aufgabe, ein Verfahren und eine Vorrichtung bereitzustellen, mit dem gepresste Puderelemente hergestellt werden können, ohne dass die im Stand der Technik vorhandenen Nachteile auftreten, insbesondere in Bezug auf die Vermischung von losen Pudern beim Befüllen von Formen. Diese Aufgabe wird durch die Gegenstände der unabhängigen Ansprüche 1 und 12 gelöst.

Das erfindungsgemäße Verfahren zur Herstellung von einem gepressten Puderelement umfasst dabei, dass Vorpressen von losem Puder zu einem ersten Puderrohling sowie das Vorpressen von losem Puder zu einem zweiten Puderrohling und das anschließende Zusammenpressen der mindestens zwei vorgepressten Puderrohlinge zur Bildung von einem Puderelement. Das Vorpressen des losen Puders zu Puderrohlingen geschieht dabei beispielsweise in einer Verdichtungskammer mittels eines bewegbaren Stempels der das für das lose Puder zur Verfügung stehende Volumen in der Verdichtungskammer verringert und dieses somit mechanisch presst und/oder das Vorpressen geschieht pneumatisch durch einen erzeugten Unterdruck in der Verdichtungskammer. Dabei kann beispielsweise das für das lose Puder in der Verdichtungskammer zur Verfügung stehende Volumen während dem Zuführen des Puders als Dosiermetrik für das lose Puder genutzt werden, so dass nach dem Zuführen das lose Puder dosiergenau zu Puderrohlingen vorgepresst werden kann. Somit wird in einem ersten Schritt das lose Puder zu einem Puderrohling vorgepresst. Die vorgepressten Puderrohlinge haben gegenüber losem Puder den Vorteil, dass es zu keiner Vermischung des Puders kommen kann und dass die Puderrohlinge sich leichter weiterverarbeiten und transportieren sowie ohne die Erfordernis einer Form nebeneinander anordnen lassen. Des Weiteren bieten die Puderrohlinge den Vorteil, dass sie in gleich bleibender Qualität und hoher Stückzahl vorgepresst werden können, ohne dass es wie bei Schüttbefüllungen zu inhomogenen Befüllungen der Formen kommt, die dann beim Zusammenpressen dazu führen können, dass das gepresste Puderelement nicht durchgehend eine gleiche Qualität aufweist. Erfindungsgemäß werden mindestens zwei der vorgepressten Puderrohlinge in einem weiteren Verfahrenschritt zusammengepresst zur Bildung von einem gepressten Puderelement. Die Herstellung von gepressten Puderelementen durch Vorpressen von losem Puder zu Puderrohlingen hat den Vorteil, dass es zu keiner Vermischung des Puders kommen kann und die Puderrohlinge wie in einem Baukastensystem benutzt werden können. Mittels dieses Baukastensystems ist es möglich, ein gepresstes Puderelement aus mindestens zwei vorgepressten Puderrohlingen durch Zusammenpressen dieser mindestens zwei Rohlinge zu bilden, so dass wenn die Puderrohlinge zusammengesetzt werden, ein Muster, Bild, Schriftzug oder Design gebildet werden kann, welches sich durch die gesamte Höhe des gepressten Puderelementes erstreckt und somit nicht durch Verwendung des Puderelementes verschwindet. Auch ermöglicht der Einsatz der Puderrohlinge, dass optisch scharfe Trennlinien in dem Puderelement erzeugt werden können, zum Beispiel zwischen zwei unterschiedlichen Farben.

Dabei kann das erfindungsgemäße Verfahren beispielsweise umfassen, dass das Vorpressen des losen Puders zu einem ersten Puderrohling pneumatisch in einer ersten Verdichtungskammer mittels eines erzeugten Unterdruckes geschieht und dass das Vorpressen des zweiten Puderrohlings aus losem Puder pneumatisch in einer zweiten Verdichtungskammer mittels eines erzeugten Unterdruckes geschieht. Alternativ oder zusätzlich kann das erfindungsgemäße Vorpressen des losen Puders zu einem ersten Puderrohling auch umfassen, mechanisches Vorpressen des losen Puders in einer ersten Verdichtungskammer mit Hilfe von einem in der ersten Verdichtungskammer bewegbaren Stempel und das Vorpressen des zweiten Puderrohlings kann umfassen, mechanisches Vorpressen des losen Puders in einer zweiten Verdichtungskammer mit Hilfe von einem in der zweiten Verdichtungskammer bewegbaren Stempel.

Das Vorpressen des losen Puders zu einem ersten Puderrohling aus losem Puder kann aber auch pneumatisch in einer ersten Verdichtungskammer mittels eines erzeugten Unterdruckes geschehen und das Vorpressen des zweiten Puderrohlings aus losem Puder kann auch pneumatisch in der ersten Verdichtungskammer mittels eines erzeugten Unterdruckes geschehen, nachdem der erste Puderrohling vorgepresst wurde. Alternativ oder zusätzlich kann das erfindungsgemäße Vorpressen des losen Puders zu einem ersten Puderrohling auch umfassen, mechanisches Vorpressen des losen Puders in einer ersten Verdichtungskammer mit Hilfe von einem in der ersten Verdichtungskammer bewegbaren Stempel und das Vorpressen des zweiten Puderrohlings kann umfassen, mechanisches Vorpressen des losen Puders in der ersten Verdichtungskammer mit Hilfe von einem in der ersten Verdichtungskammer bewegbaren Stempel nachdem der erste Puderrohling vorgepresst wurde.

Dabei kann das Vorpressen auch umfassen, Einstellen des Volumens eines Verdichtungsraumes mit Hilfe des bewegbaren Stempels, dessen Stempelboden mit Wandungen der Verdichtungskammer abschließt und somit den Verdichtungsraum bildet und Vorpressen des zugeführten losen Puders zu einem Puderrohling mit Hilfe des Stempels und/oder mittels eines erzeugten Unterdruckes. Mit Hilfe des einstellbaren Volumens des Verdichtungsraumes kann auch die Menge des losen zu pressenden Puders genau eingestellt werden. Durch diese Volumen wird also definiert, wie viel Puder dem jeweiligen Verdichtungsraum zugeführt werden soll. Dabei wird durch das einstellbare Volumen sichergestellt, dass immer gleiche Chargen an losem Puder zu einem Puderrohling vorgepresst werden, so dass zum Beispiel die Höhe der vorgepressten Puderrohlinge immer gleich ist. Auch lässt sich mit dem einstellbaren Volumen auf die unterschiedlichen Eigenschaften von unterschiedlichen Pudern eingehen. Wenn zum Beispiel zwei unterschiedliche Puder zu zwei Puderrohlingen und anschließend zu einem gepressten Puderelement gepresst werden sollen, ist es wichtig, dass die beiden vorgepressten Puderrohlinge die gleiche Höhe aufweisen. Um die gleiche Höhe bei unterschiedlichen Pudern zu erreichen, kann es notwendig sein, dass für die beiden Puderrohlinge unterschiedliche Mengen an Puder benötigt werden. Dies kann auf einfache Weise mit Hilfe der Verdichtungsräume realisiert werden, deren Volumen unabhängig voneinander eingestellt werden können. Die gleiche Höhe bei den vorgepressten Puderrohlingen stellt sicher, dass sich die Puder der mindestens zwei Puderrohlinge beim anschließenden Zusammenpressen zu einem gepressten Puderelement nicht miteinander vermischen.

Die mindestens zwei vorgepressten Puderrohlinge können beispielsweise auch aus unterschiedlichen losen Pudern vorgepresst werden, so dass die mindestens zwei vorgepressten Puderrohlinge beispielsweise eine unterschiedliche Farbe haben oder eine unterschiedliche Aktivstoffkomponente aufweisen. Dabei kann beim separaten Vorpressen auf die unterschiedlichen Eigenschaften von unterschiedlichen losen Pudern eingegangen werden.

Bei dem erfindungsgemäßen Vorpressen kann beispielsweise der Druck ausgeübt beim Vorpressen der Puderrohlinge unterhalb des Druckes liegen, welcher die Binderphase im losem Puder aktiviert, so dass die Binderphase beispielsweise erst später beim erfindungsgemäßen Zusammenpressen aktiviert werden kann, um die mindestens zwei vorgepressten Puderrohlinge zu einem Puderelement zu verbinden. Die beim Vorpressen erzeugten Puderrohlinge halten im Gegensatz dazu beispielsweise nur durch Adhäsion zusammen, so dass die Rohlinge die Form des Querschnittes der Vorrichtung in der sie vorgepresst werden annehmen und diese Form auf Grund der Adhäsion beibehalten. Dabei kann die Formgebung der mindestens zwei Puderrohlinge und dementsprechend der Vorrichtung in der sie vorgepresst werden derart gestaltet sein, dass das Puderelement nach dem erfindungsgemäßen Zusammenpressen der mindestens zwei Puderrohlinge eine bestimmte Form hat. Beim erfindungsgemäßen Zusammenpressen kann beispielsweise, wie oben erwähnt, auch ein Druck auf die vorgepressten Puderrohlinge ausgeübt werden, wobei der Druck so hoch gewählt werden kann, dass die Binderphase in den mindestens zwei vorgepressten Puderrohlingen aktiviert werden kann. Durch die Aktivierung der Binderphase können sich die zusammengepressten vorgepressten Puderrohlinge beispielsweise zu einem festen Puderelement verbinden. Alternativ kann der Druck aber auch dazu führen, dass die beiden vorgepressten Puderrohlinge durch mechanische Adhäsion zusammen halten, ohne dass dabei eine Binderphase aktiviert wird. Dabei kann das Zusammenpressen der mindestens zwei Puderrohlinge umfassen, dass diese in einer Pfanne zusammengepresst werden, wobei das Zusammenpressen mittels eines Stempels geschehen kann, der Druck auf die mindestens zwei Puderrohlinge ausüben kann. Um sicherzustellen, dass die mindestens zwei vorgepressten Puderrohlinge nach dem Vorpressen die gleiche Höhe aufweisen, kann das Mittel zum Vorpressen - in diesem Fall also der Stempel - beispielsweise weggesteuert sein. Der Fachmann kennt allerdings auch noch andere Möglichkeiten, mit denen die gleiche Höhe der vorgepressten Rohlinge erzielt werden kann.

Die oben beschriebene Aufgabe zur Herstellung von gepressten Puderelementen kann aber auch durch die erfindungsgemäße Vorrichtung gelöst werden. Dabei weist die Vorrichtung ein erstes und ein zweites Mittel zum Pressen von losem Puder zu einem ersten und einem zweiten Puderrohling auf sowie eine Mittel zum Zusammenpressen der mindestens zwei Puderrohlinge zur Bildung von einem gepressten Puderelement. Dabei wird loses Puder mit dem ersten Mittel zum Vorpressen von losem Puder zu einem ersten Puderrohling vorgepresst und mit dem zweiten Mittel zum Vorpressen von losem Puder wird loses Puder zu einem zweiten Puderrohling vorgepresst, anschließend werden mit dem Mittel zum Zusammenpressen die mindestens zwei vorgepressten Puderrohlinge zur Bildung von einem gepressten Puderelement zusammengepresst.

Dabei können das erste Mittel zum Vorpressen des ersten Puderrohlings und das zweite Mittel zum Vorpressen des zweiten Puderrohlings gleichartig ausgestaltet sein. Alternativ kann auch das erste Mittel zum Vorpressen des ersten Puderrohlings das selbe Mittel sein, wie das zweite Mittel zum Vorpressen des zweiten Puderrohlings, wobei die mindestens zwei Puderrohlinge dann nacheinander vorgepresst werden.

Dabei kann das erfindungsgemäße Vorpressen des losen Puders zu Puderrohlingen und das anschließende Zusammenpressen der Puderrohlinge mit verschiedenen Mitteln bewirkt werden. In einer Ausführungsform umfasst eins der erfindungsgemäßen Mittel zum Vorpressen beispielsweise eine Verdichtungskammer in der das lose Puder zu einem Puderrohling vorgepresst werden kann. Dabei weist diese Verdichtungskammer beispielsweise einen Stempel mit einem Stempelboden auf, wobei der Stempel in der Verdichtungskammer bewegbar ist. Der Stempelboden ist derart angeordnet, dass er mit Wandungen der Verdichtungskammer abschließt und er somit einen Verdichtungsraum innerhalb der Verdichtungskammer bildet. Das Volumen des Verdichtungsraumes kann durch die Position des Stempelbodens in der Verdichtungskammer eingestellt werden. Mittels dieses einstellbaren Volumens lässt sich das lose Puder genau dosieren und es kann auf die unterschiedlichen Eigenschaften von unterschiedlichen losen Pudern durch Verringerung beziehungsweise Vergrößerung des einstellbaren Volumens eingegangen werden. Zusätzlich zur Einstellung des Volumens über die Position des Stempelbodens kann das Volumen auch mit anderen Mitteln verändert werden. Beispielsweise können die Wandungen der Verdichtungskammer verändert oder ausgewechselt werden. Das lose Puder kann dabei durch eine in den Verdichtungsraum mündende Zufuhrleitung zugeführt werden und durch das einstellbare Volumen genau dosiert werden. Die Zufuhrleitung stellt dabei eine Verbindung zwischen dem in einem Vorratsbehälter gehaltenen losem Puder und dem Verdichtungsraum her. Zusätzlich können noch weitere Zufuhrleitungen beispielsweise für weitere unterschiedliche Puder in den Verdichtungsraum münden. Dabei kann die eine beziehungsweise können die mehreren Zufuhrleitungen auch unmittelbar an dem Stempel angeordnet sein. Dabei kann der Stempel beispielsweise im Inneren hohl sein und über die Zufuhrleitung mit dem Vorratsbehälter verbunden sein. Alternativ kann die Zufuhrleitung unmittelbar mit dem Stempelboden in Verbindung stehen. Wird der bewegbare Stempel von einer anfänglichen Position in der Verdichtungskammer weiter in diese eingeführt, so vermindert sich das Volumen des Verdichtungsraumes und somit dass für das zugeführte lose Puder zur Verfügung stehende Volumen, wodurch eine mechanische Vorpressung des losen Puders zu einem Puderrohling stattfindet.

Zusätzlich kann das Mittel zum Vorpressen auch eine Verbindung zwischen der Verdichtungskammer und einer Druckleitung aufweisen. Mit Hilfe dieser Druckleitung kann ein Unterdruck erzeugt werden, mit dessen Hilfe das lose Puder aus dem Vorratsbehälter in den Verdichtungsraum gesaugt werden kann. Auch kann durch den erzeugten Unterdruck das lose Puder pneumatisch zu einem Puderrohling vorgepresst werden. Die Druckleitung kann dabei auch unmittelbar an dem Stempel angeordnet sein. Zur Erzeugung des Unterdruckes welcher zum Ansaugen des losen Puders benötigt wird, können an die Druckleitung eine Unterdruckquelle und eine Überdruckquelle unter Zwischenschaltung eines Ventils angeschlossen sein. Beispielsweise können die Überdruck- und Unterdruckquelle auch nur durch eine pneumatische Vorrichtung gegeben sein, die beispielsweise in der Lage ist im Wechsel Überdruck beziehungsweise Unterdruck zu erzeugen. Mittels der Unterdruckquelle lässt sich in der Verdichtungskammer über die Druckleitung der Unterdruck erzeugen. Mittels der Überdruckquelle kann ein Überdruck erzeugt werden, der beispielsweise dazu benutzt werden kann, den mechanisch und/oder pneumatisch vorgepressten Puderrohling vom Stempelboden zu lösen und somit die Entnahme zu vereinfachen. Dabei wird der durch den Überdruck ausgeübte Gasdruck ausgenutzt, die Adhäsionskraft des vorgepressten Rohlings am Stempelboden zu überwinden und somit die Entnahme des Rohlings zu erleichtern beziehungsweise diesen gänzlich vom Stempelboden zu lösen. Dabei kann der ausgeübte Überdruck zweistufig erfolgen, in einer ersten Stufe kann beispielsweise nur ein leichter Überdruck ausgeübt werden, der dazu dient den vorgepressten Puderrohling vom Stempelboden zu lösen und in einer zweiten Stufe kann beispielsweise ein höherer Überdruck ausgeübt werden, der nach Entnahme des vorgepressten Puderrohlings dafür sorgt, dass eventuelle Puderreste pneumatisch vom Stempelboden entfernt werden.

Um zu verhindern, dass das lose Puder in die Druckleitung gelangen kann, kann der Verdichtungsraum auch einen Filter aufweisen. Somit wird beim Bereitstellen des Unterdruckes in dem Verdichtungsraum das lose Puder zwar in den Verdichtungsraum gesaugt, aber das lose Puder kann den Verdichtungsraum nicht weiter in Richtung Druckleitung verlassen. Der Filter kann aber auch beispielsweise in einer Wandung der Verdichtungskammer angeordnet sein.

Des Weiteren kann beispielsweise der Stempelboden des Stempels die Verdichtungskammer in zwei Bereiche unterteilen, einen Bereich in welchen die Zufuhrleitung für das lose Puder mündet und einen anderen Bereich in welchen die Druckleitung mündet. In einer bevorzugten Ausführung der Mittel zum Vorpressen kann der Stempelboden beispielsweise den Filter aufweisen und stellt somit eine Verbindung zwischen den zwei Bereichen her. Vorzugsweise steht die Druckleitung in direkter Verbindung zu dem Filter in dem Stempelboden. Hierfür kann die Druckleitung beispielsweise direkt in den Stempel münden. Durch den Filter kann der Unterdruck in dem Verdichtungsraum bereit gestellt werden, um das lose Puder in den Verdichtungsraum zu saugen.

Dabei kann der Filter aus einem mechanisch belastbaren Material bestehen. Ein Beispiel hierfür ist ein Filter aus einem Metallgewebe. Vorzugsweise wird der Filter durch eine Metallplatte mit Löchern realisiert. Eine derartige Metallplatte ist vorteilhaft, da sie eine sehr lange Haltbarkeit hat. Außerdem kann sie auch größeren Drücken gut standhalten. Die Lochgröße in der Metallplatte ist vorzugsweise derart gewählt, dass die einzelnen Puderkörner nicht durch die Löcher durchdringen können. Aber auch größere Löcher sind möglich, da sich die einzelnen Puderkömer häufig an den Löchern verkeilen und somit den Verdichtungsraum nicht durch die Löcher verlassen können. Dabei sollten die Löcher aber vorzugsweise weniger als 20% der Stempelbodenfläche ausmachen.

Der Filter kann aber auch aus mehreren Elementen bestehen. Beispielsweise kann der Filter aus zwei oder mehreren der oben beschriebenen Metallplatten bestehen, die vorzugsweise übereinander angeordnet sind. Auch kann der Filter aus einem groben Stützgewebe, welches mechanisch belastbar ist bestehen und beispielsweise mehrlagig ausgestaltet sein, wobei feines Filtergewebe zwischen den Stützgewebeschichten angeordnet sein kann. Zusätzlich oder alternativ können beispielsweise noch ein oder mehrere Membranen, beispielsweise aus Vlies, vor oder hinter der Metallplatte oder dem anderen Filterelement beziehungsweise den anderen Filterelementen angeordnet sein. Hierdurch kann ein Puderverlust durch die Vakuumleitung weiter minimiert werden.

Wird in dem Verdichtungsraum durch die Druckleitung ein Unterdruck erzeugt, so breitet sich dieser Unterdruck durch den Filter im gesamten Verdichtungsraum aus und ermöglicht somit eine gleichmäßige Verteilung des losen Puders in dem Verdichtungsraum.

Um eine Beschädigung einer mit der Druckleitung in Verbindung stehenden Druckquelle zu verhindern, kann sich an oder in der Druckleitung auch ein Mittel zum Filtern befinden. Dieses Mittel zum Filtern befindet sich von dem Verdichtungsraum aus hinter dem oben beschriebenen Filter und somit näher an der Druckquelle. Dadurch kann eine übliche Membrane verwendet werden, da diese Membrane nicht den Pressdrücken in dem Verdichtungsraum standhalten muss.

Des Weiteren kann ein frühzeitiges Verstopfen des Filters auch dadurch verhindert werden, dass der Filtern an einer oberen Wandung des Verdichtungsraumes angeordnet ist. Hierbei kann es sich quasi um die Decke des Verdichtungsraumes handeln oder um die oberen Bereiche der Seitenwandungen des Verdichtungsraumes. Dies führt dazu, dass das durch den Unterdruck angesaugte lose Puder durch die Schwerkraft zumindest teilweise den Filter oder einen Teil des Filters wieder freigibt.

Mittels der oben beschriebenen Vorrichtung und den verschiedenen Ausführungsformen lassen sich dosiergenaue Puderrohlinge aus losem Puder vorpressen, welche für das erfindungsgemäße Verfahren zur Herstellung von Puderelementen benötigt werden. Dabei kann das erste und zweite Mittel zum Vorpressen der Puderrohlinge auch nur durch eine der oben beschriebenen Vorrichtung gebildet werden, so dass Puderrohlinge nacheinander vorgepresst werden. Ist das lose Puder durch die ersten und zweiten Mittel zum Vorpressen vorgepresst, so lassen sich die entstandenen Puderrohlinge in einer beliebigen Form anordnen. Anschließend können die angeordneten Puderrohlinge dann beispielsweise mittels eines hydraulischen, servomechanischen oder servohydraulischen Stempels zusammengepresst werden. Dabei können die einzelnen vorgepressten Puderrohlinge beispielsweise in einer Pfanne nebeneinander angeordnet werden.

Das beschriebene Anordnen der einzelnen vorgepressten Puderrohlinge kann beispielsweise aber auch durch direktes Vorpressen der Puderrohlinge in der Pfanne geschehen. So kann beispielsweise zunächst ein Puderrohling mittels des oben beschriebenen ersten Mittels zum Vorpressen von losem Puder in die Pfanne vorgepresst werden und diese dann zu einem zweiten Mittel zum Vorpressen bewegt werden, so dass anschließend ein zweiter Puderrohling neben dem ersten vorgepresst werden kann. Alternativ können aber auch mehrere der oben beschriebenen Mittel zum Vorpressen derart nebeneinander platziert sein, dass die vorgepressten Puderrohlinge gleich in ihrer Endanordnung in der Pfanne angeordnet sind und in dieser zusammengepresst werden können. Zu diesem Zweck können beispielsweise für die oben beschriebenen Verdichtungskammern der Mittel zum Vorpressen sehr dünne Wandungen verwendet werden. Dabei ist zumindest ein Teil der Wandungen gleichzeitig mindestens ein Teil der Wandungen für zwei unterschiedliche Verdichtungskammern. Dabei können die mindestens zwei Puderrohlinge beispielsweise auch parallel nebeneinander in mindestens zwei aneinander angeordneten Mitteln zum Vorpressen vorgepresst werden. Die Anordnung der Mittel zum Vorpressen gibt dabei auch gleichzeitig die Endanordnung der Puderrohlinge in der Pfanne vor. Dazu kann beispielsweise die Pfanne unterhalb der in einer bestimmten Anordnung angeordneten Mittel zum Vorpressen gefahren werden und nachdem in den mindestens zwei Mitteln zum Vorpressen das lose Puder zu Puderrohlingen vorgepresst wurde, können diese Puderrohlinge gleichzeitig in die Pfanne abgelegt werden. In einem Endpressvorgang werden die einzelnen vorgepressten Puderrohlinge dann zu einem Puderelement zusammengepresst. Hierbei können beispielsweise die Binder in dem Puder aktiviert werden. Dadurch lässt sich auf einfache Weise ein Puderelement herstellen, der aus einzelnen Puderrohlingen aus unterschiedlichen Pudern, beispielsweise aus Pudern mit unterschiedlichen Farben besteht.

Mittels der oben beschriebenen Mittel zum Vorpressen von Puderrohlingen wird ermöglicht, dass die Puderrohlinge mit hoher Dosiergenauigkeit hergestellt werden können und dass diese eine sehr homogene Puderverteilung aufweisen. Es gibt also keine Stellen in den Puderrohlingen an denen mehr Puder vorhanden ist als an anderen Stellen, wie es im Stand der Technik häufig der Fall ist. Dieses ist insbesondere auch deshalb nötig, da ansonsten beim Zusammenpressen der Puderrohlinge nicht gewährleisten werden kann, dass das entstehende Puderelement eine homogene Verteilung aufweist und somit keine genügende Stabilität aufweisen würde.

Im Folgenden wird die Erfindung anhand der in den Figuren gezeigten schematischen Darstellungen näher erläutert, wobei:
- Fig. 1: eine schematische Schnittdarstellung einer Ausführungsform eines Mittels zum Vorpressen von Puderrohlingen aus losem Puder zeigt;
- Fig. 2: eine dreidimensionale schematische Darstellung von zwei aneinander an- geordneten Mitteln zum Vorpressen von zwei halbkreisförmigen Puderroh- lingen aus losem Puder zeigt;
- Fig. 3: eine schematische Ansicht eines vollkreisförmigen Puderelementes in ei- ner Pfanne bestehend aus zwei verschiedenen halbkreisförmigen Puderroh- lingen zeigt;
- Fig. 4: verschiedene Querschnittsflächen für Mittel zum Vorpressen von Puder- rohlingen zeigt; und
- Fig.: 5 ein dreidimensionales Beispiel von mehreren zusammengepressten Puder- rohlingen mit denen in Fig. 4 gezeigten Querschnittsflächen zeigt.

Figur 1 zeigt eine schematische Schnittdarstellung einer Ausführungsform eines Mittels zum Vorpressen 1 von Puderrohlingen aus losem Puder. In der hier gezeigten Ausführungsform bildet eine Verdichtungskammer 2 mit einem in dieser bewegbaren Stempel 3 mit Stempelboden 4 einen Verdichtungsraum 11 aus. Das Volumen des Verdichtungsraumes 11 ist je nach Position des Stempels 3 veränderbar. Je nachdem wie dick der gepresste Puderrohling sein soll oder welches lose Puder verwendet wird, kann der Stempel entsprechend verändert werden. In den Verdichtungsraum 11 mündet über ein Ventil 10 eine Zufuhrleitung 5. Durch diese Zufuhrleitung 5 kann das lose Puder in den Verdichtungsraum 11 gesaugt werden. Dafür wird zunächst ein Unterdruck in der Verdichtungskammer 2 erzeugt. Der Unterdruck wird durch eine, in diesem Ausführungsbeispiel im oberen Bereich der Verdichtungskammer 2 angeordneten Druckleitung 6, mittels einer an die Druckleitung 6 unter Zwischenschaltung eines Ventils 9 angeschlossenen Unterdruckquelle 7 erzeugt. Durch einen Filter in dem Stempelboden 4 des Stempels 3 kann sich dieser Unterdruck in der gesamten Verdichtungskammer 2 ausbreiten. Wird das Ventil 10 der Zufuhrleitung 5 geöffnet, so wird mittels des Unterdruckes welcher in der Verdichtungskammer 2 herrscht, das lose Puder aus einem Vorratsbehälter (hier nicht gezeigt) über die Zufuhrleitung 5 in den Verdichtungsraum 11 gesaugt. Dabei bildet der Stempelboden 4 des Stempels 3 mit den Wandungen der Verdichtungskammer 2 ein definiertes Volumen aus. Dieses definierte Volumen dient der exakten Dosierung des losen Puders und kann je nach Anwendung und gewünschter Dosierung durch die Position des Stempelbodens 4 in der Verdichtungskammer 2 verändert werden.

Beim Überführen des Puders aus dem Vorrastbehälter in den Verdichtungsraum 11 kann beispielsweise ein ständiger Unterdruck durch die Unterdruckquelle 7 gehalten werden, wodurch eine erste pneumatische Vorpressung des losen Puders geschieht. Die Löcher in dem Filter sind dabei vorzugsweise so klein gewählt, dass nur ein sehr geringer Anteil an losem Puder durch die Löcher gesaugt wird. Für gewisse sehr kleinkörnige lose Puder oder Puderbestandteile ist dieses aber nur schwer zu realisieren. Um eine eventuelle Verschmutzung der Druckleitung 6 sowie der daran angeschlossenen Unterdruckquelle 7 zu verhindern, ist in diesem Ausführungsbeispiel ein Mittel zum Filtern in Form einer auswechselbaren Membrane 13 an der Mündung der Druckleitung 6 angeordnet. Diese Membrane 13 nimmt Kleinstbestandteile auf, welche eventuell beim Ansaugen durch die Löcher des Filters gelangt sein können. Ist der Verdichtungsraum 11 mit der gewünschten Menge an losem Puder gefüllt, so wird das Ventil 10 der Zufuhrleitung 5 geschlossen und der Stempelboden 4, in diesem Ausführungsbeispiel, nach unten geführt, so dass durch Verminderung des für das lose Puder zur Verfügung stehenden Volumens in dem Verdichtungsraum 11 eine mechanische Vorpressung des losen Puders stattfindet. In einem Ausführungsbeispiel wird dabei gleichzeitig weiter ein Unterdruck durch die Unterdruckquelle 7 ausgeübt, so dass gleichzeitig zur mechanischen Pressung das lose Puder auch noch pneumatisch komprimiert wird. Nachdem ein gewünschter Pressgrad des losen Puders erreicht ist wird eine verschließbare Öffnung 12, in diesem Ausführungsbeispiel der Boden der Verdichtungskammer 2, geöffnet und in einen offenen Zustand gefahren 12a. Dabei kann beispielsweise die Unterdruckquelle 7 weiter einen Unterdruck ausüben, um den gepressten Rohling am Stempelboden 4 zu halten. Wenn die verschließbare Öffnung 12 vollständig geöffnet ist, kann durch Umstellen des Ventils 9 von der Unterdruckquelle 7 auf eine Überdruckquelle 8 gewechselt werden. Die Überdruckquelle 8 kann in dem hier gezeigten Ausführungsbeispiel anschließend beispielsweise einen zweistufigen Überdruck in der Verdichtungskammer 2 oberhalb des Stempelbodens 4 erzeugen. Durch die Löcher im Filter überträgt sich die Kraft ausgeübt vom Gasdruck auf den gepressten Rohling am Stempelboden 4 des Stempels 3. Wenn die Kraft ausgeübt durch den Gasdruck die Adhäsionskraft des gepressten Puders am Stempelboden 4 des Stempels 3 übersteigt, so wird der gepresste Rohling vom Stempelboden 4 des Stempels 3 gelöst. Der gelöste gepresste Rohling kann dann in dem hier gezeigten Ausführungsbeispiel durch den geöffneten Boden 12a der Verdichtungskammer 2 entnommen werden beziehungsweise kann aus dieser herausfallen. Außerdem können durch diesen Überdruck etwaige Reste des Puders aus dem Filter entfernt werden. Dabei kann eine erste Überdruckstufe mit minimalen Überdruck (beispielsweise 0,1 bar) dazu verwendet werden, den vorgepressten Puderrohling vom Stempelboden 4 zu lösen und eine zweite Überdruckstufe mit höherem Überdruck (beispielsweise 2 bis 8 bar) kann verwendet werden um etwaige Puderreste aus dem Filter zu entfernen.

Figur 2 zeigt in einer dreidimensionalen Ansicht zwei der in Figur 1 beschriebene Mittel zum Vorpressen 1a, 1b von Puderrohlingen 14, 15. Dabei wird loses Puder mittels Unterdruck, erzeugt durch die Unterdruckquellen 7a, 7b, in die beiden Verdichtungsräume 11a, 11b über die in die Verdichtungsräume 11a, 11b mündenden Zufuhrleitungen 5a, 5b gesaugt. Dabei können die beiden Zufuhrleitungen 5a, 5b jeweils zu unterschiedlichen Vorratsbehältern (hier nicht gezeigt) führen, so dass in jeder der zwei Mittel zum Vorpressen 1a, 1b ein Puderrohling 14, 15 aus unterschiedlichem losem Puder vorgepresst werden kann. Die in den Verdichtungsräumen 11a, 11b einführbaren Stempel 3a, 3b werden dabei zur mechanischen Pressung des losen Puders eingesetzt. Hat der lose Puder einen gewünschten Pressgrad erreicht, so können die Puderrohlinge 14, 15 über verschließbare Öffnungen 12a, 12c aus den Verdichtungsräumen 11a, 11b entnommen werden. Dabei können die Überdruckquellen 8a, 8b unterstützend einen Überdruck in den Verdichtungskammern 2a, 2b oberhalb der Stempelböden 4a, 4b erzeugen, so dass die Kraft ausgeübt vom Gasdruck die Entnahme der Puderrohlinge 14, 15 erleichtert beziehungsweise die Kraft ausgeübt vom Gasdruck so groß wird, dass die Puderrohlinge 14, 15 sich gänzlich selbst von den Stempelböden 4a, 4b lösen und aus den geöffneten verschließbaren Öffnungen 12a, 12c fallen können. Mittels der in diesem Ausführungsbeispiel gezeigten Mittel zum Vorpressen 1a, 1b lassen sich beispielsweise zwei halbkreisförmige Puderrohlinge 14, 15 vorpressen, die so angeordnet werden können, dass sie einen Vollkreis bilden. Dabei kann aber beispielsweise die Anordnung der Puderrohlinge auch durch die Anordnung der Mittel zum Vorpressen vorgegeben werden. Beispielsweise können die beiden Mittel zum Vorpressen 1a, 1b der Puderrohlinge 14, 15 auch so aneinander angeordnet sein, dass die beiden halbkreisförmigen Mittel zum Vorpressen 1a, 1b einen Vollkreis bilden. Dazu können beispielsweise die Wandungen der Verdichtungskammern 2a, 2b sehr dünn gestaltet sein beziehungsweise ein Teil der Wandung der Verdichtungskammer 2a gleichzeitig mindestens ein Teil der Wandung der Verdichtungskammer 2b sein. In den so aneinander angeordneten Mitteln zum Vorpressen 1a, 1b lassen sich dann parallel zwei halbkreisförmige Puderrohlinge 14, 15 vorpressen. Wird anschließend eine Pfanne unter die so angeordneten Mittel zum Vorpressen 1a, 1b gefahren, so können die beiden halbkreisförmigen Puderrohlinge 14, 15 gleich in einer Vollkreisanordnung in die Pfanne übergeben werden. Auch können die so aneinander angeordneten Mittel zum Vorpressen dazu verwendet werden, zwei Puderrohlinge in einer Pfanne nebeneinander vorzupressen, so dass die Puderrohlinge gleich in einer Vollkreisanordnung in der Pfanne liegen. Werden die angeordneten Puderrohlinge 14, 15 dann anschließend zusammengepresst, so ergeben sie ein vollkreisförmiges Puderelement. Dieses ist in Figur 3 dargestellt.

Figur 3 zeigt eine schematische Ansicht eines Puderelementes bestehend aus zwei Puderrohlingen 14, 15 in einer Pfanne 16. Dabei können die zwei Puderrohlinge 14, 15 beispielsweise durch die Mittel zum Vorpressen 1a, 1b, wie in Figur 2 dargestellt, hergestellt werden. Die so hergestellten Puderrohlinge 14, 15, hier in unterschiedlicher Schattierung dargestellt, können nach der Vorpressung beispielsweise nebeneinander in einer Pfanne 16 angeordnet werden, so dass die beiden halbkreisförmigen Puderrohlinge 14, 15 einen Vollkreis in der Pfanne 16 bilden. Wird nun beispielsweise mechanischer Druck auf die nebeneinander angeordneten Puderrohlinge 14, 15 aufgeübt, so können die beiden Puderrohlinge ein vollkreisförmiges Puderelement bilden. Dabei kann beispielsweise die Binderphase in den vorgepressten Puderrohlingen 14, 15 aktiviert werden, so dass sich die beiden nebeneinander angeordneten Puderrohlinge 14, 15 durch Zusammenpressen zu einem vollkreisförmigen Puderelement verbinden. Die Pfanne 16 dient dabei gleichzeitig als Begrenzung der vorgepressten Puderrohlinge 14, 15, so dass sich diese nicht beim Zusammenpressen verschieben können beziehungsweise der vorgepresste Puder aus der Form gehen kann. Die Pfanne 16 kann auch als Trägerpfanne für das gepresste Puderelement dienen, so dass das Puderelement samt der Pfanne 16 in einen Puderkasten eingesetzt werden kann. Das hier durch zwei halbkreisförmige Puderrohlinge 14, 15 verdeutlichte Verfahren zur Herstellung eines Puderelementes kann auch mit beliebig vielen Puderrohlingen unterschiedlichster Form durchgeführt werden, so dass es durch den Einsatz mehrerer Puderrohlinge möglich ist, unterschiedlichste Muster, Bilder, Designs oder Schriftzüge in einem Puderelement zu erzeugen. Ein Beispiel für die Verwendung mehrer verschiedenförmiger Puderrohlinge ist in den folgenden Figuren gezeigt.

Figur 4 zeigt verschiedene Querschnittsflächen 17, 18, 19, 20, 21, 22, 23, 24, 25 für Mittel zum Vorpressen 1, 1a, 1b von losem Puder wie in den Figuren 1 und 2 gezeigt. Mittels der hier gezeigten Beispiele an Querschnittsflächen 17, 18, 19, 20, 21, 22, 23, 24, 25 lassen sich neun verschiedenförmige Puderrohlinge mit unterschiedlicher äußerer Formgebung erzeugen. Hierbei bilden die einzelnen Querschnittsflächen 17, 18, 19, 20, 21, 22, 23, 24, 25 ein Muster aus, hier beispielsweise den Buchstaben "W". Dabei bilden die Querschnittsflächen 17, 18, 19, 20, 21 und 22 die äußere Umrandung des Buchstabens und die Querschnittsflächen 23, 24 und 25 bilden den eigentlichen Buchstaben aus. Hier sind aber auch andere beliebige Querschnittsflächen denkbar, welche zusammen ein beliebiges Muster, Bild oder Design ergeben. Dabei ist es durch Ausnutzung von Symmetrien nicht immer nötig alle für ein Muster benötigten Formen zu erzeugen. In dem hier gezeigten Ausführungsbeispiel lässt sich zum Beispiel ein gewünschter Puderrohling der Form 19 durch einfaches drehen eines Rohlings der Form 17 erzeugen, gleiches gilt für die Formen 20 und 22 sowie 23 und 25. Auch lassen sich durch verschiedenartige Aufteilungen des Musters andere Symmetrien erzeugen, so dass sich die Anzahl der benötigten Mittel zum Vorpressen 1, 1a, 1b mit unterschiedlichen Querschnitten minimieren lässt. Dabei sollten diese Querschnitte der Mittel zum Vorpressen 1, 1a, 1b allerdings noch eine optimale Verteilung des Puders in den Verdichtungsräumen 11, 11a, 11b zulassen, ohne dass durch eventuelle ungünstige Geometrien eine homogene Verteilung des losen Puders beim Ansaugen und anschließendem Vorpressen verhindert wird. Eine homogene Verteilung des losen Puders kann beispielsweise auch dadurch unterstützt werden, dass die Mittel zum Vorpressen 1, 1a, 1b beispielsweise über mehrere Zufuhrleitungen verfügen, über die das lose Puder angesaugt werden kann, so dass auch bei ungünstigen Geometrien eine homogene Verteilung gewährleistet werden kann.

Die in diesem Ausführungsbeispiel gezeigten Querschnittsflächen 17, 18, 19, 20, 21, 22, 23, 24, 25 und die durch die Mittel zum Vorpressen 1, 1a, 1b vorgepressten Puderrohlinge mit entsprechenden Querschnitten, können beispielsweise genutzt werden um entsprechend dem erfindungsgemäßen Verfahren Schriftzüge, Muster, Designs oder Bilder in Puderelementen zu erzeugen. Ein Beispiel hierfür ist in Figur 5 gezeigt.

Figur 5 zeigt ein dreidimensionales Beispiel von mehreren zusammengesetzten vorgepressten Puderrohlingen mit denen aus Figur 4 bekannten Querschnittsflächen 17, 18, 19, 20, 21, 22, 23, 24, 25. Die vorgepressten Rohlinge aus Puder mit denen in Figur 4 gezeigten Querschnittsflächen 17, 18, 19, 20, 21, 22, 23, 24, 25 können beispielsweise in einer Pfanne 16, wie in Figur 3 gezeigt, in einem Muster ähnlich dem in Figur 5 gezeigten Muster angeordnet werden, so dass die beispielsweise hier gezeigten neun vorgepressten Puderrohlinge den Buchstaben "W" ergeben. Vorzugsweise haben die inneren Rohlinge, die den eigentlichen Buchstaben ergeben, eine andere farbgebende Phase als die umgebenen Rohlinge, damit sich das ergebende Muster oder der Schriftzug gut von dem umgebenen Puder abhebt. Sind die durch die Mittel zum Vorpressen 1, 1a, 1b vorgepressten Rohlinge in dem gewünschten Muster angeordnet, so werden diese in einem Endpressvorgang, der beispielsweise durch einen hydraulisch, servomechanisch oder servohydraulisch betriebenen Stempel ausgeführt werden kann, zusammengepresst. Bei diesem Endpressvorgang kann beispielsweise die Binderphase im Puder aktiviert werden, so dass die einzelnen Rohlinge zu einem Kompaktpuderblock dem Puderelement zusammengepresst werden, wie dieses beispielsweise in Puderkästen zum Einsatz kommt. Durch dieses Zusammensetzten der verschiedenförmigen Rohlinge lässt sich auf einfache Weise ein gepresstes Puderelement herstellen, das aus einzelnen vorgepressten Puderrohlingen aus unterschiedlichen Pudern, beispielsweise aus Pudern mit unterschiedlichen Farben besteht. Mittels dieses Verfahrens lassen sich auch wie oben beschrieben, beliebige Schriftzüge erzeugen. Ein besonderer Vorteil dieser aus Puder bestehenden Schriftzüge liegt darin, dass der Schriftzug sich durch das gesamte gepresste Puderelement erstreckt, dieser also nicht wie bei anderen Pudern als Anhäufung auf das gepresste Puderelement aufgesetzt ist oder in dieses hinein gepresst ist, somit kann auch wenn durch Verwendung des gepressten Puderelementes sich die Dicke des Puderelementes ändert, der durch den Schriftzug bezweckte Werbezweck weiter gewährleistet werden. Gleiches gilt auch für eventuelle Muster oder andere Designs, welche durch das beschriebene Zusammensetzen verschiedenförmiger vorgepresster Puderrohlinge erzeugt werden können. Des Weiteren ermöglicht dieses Zusammensetzen auch, dass der Schriftzug, das Muster, das Design in unterschiedlichen Farben oder durch unterschiedliche Puder mit eventuell andersartigen Aktivstoffphasen gebildet werden kann. Ein weiterer Vorteil ist, dass die einzelnen Puderrohlinge einzeln und auf Vorrat produziert werden können. Dieses ermöglicht es, die Puderrohlinge wie ein Baukastensystem zu nutzen. Dies hat den Vorteil, dass nicht wie sonst üblich neue Formen produziert werden müssen, die Verwendung von vorgepressten Puderrohlingen bei der Herstellung von Puderelementen führt somit zu einer Zeit- und Kostenersparnis gegenüber den im Stand der Technik bekannten Systemen.

## Patentansprüche

1. Verfahren zur Herstellung von einem gepressten Puderelement, wobei das Verfahren die folgenden Schritte aufweist:
Erzeugen eines Unterdrucks, mit dessen Hilfe loses Puder aus einem Vorratsbehälter in eine Verdichtungskammer (2, 2a, 2b) gesaugt wird;
Dosieren des losen Puders während des Saugens durch ein durch die Position eines Stempelbodens (4, 4a, 4b) eines in der Verdichtungskammer (2, 2a, 2b) bewegbaren Stempels (3, 3a, 3b) in der Verdichtungskammer (2, 2a, 2b) eingestelltes Volumen;
Vorpressen des gesaugten losen Puders zu einem ersten Puderrohling (14);
Vorpressen des gesaugten losen Puders zu einem zweiten Puderrohling (15); und
Zusammenpressen der mindestens zwei vorgepressten Puderrohlinge (14, 15) zur Bildung von einem gepressten Puderelement.

2. Das Verfahren nach Anspruch 1, wobei das Vorpressen des gesaugten losen Puders zu einem ersten Puderrohling (14) umfasst, pneumatisches Vorpressen des gesaugten losen Puders in einer ersten Verdichtungskammer (2a) mittels eines erzeugten Unterdruckes und das Vorpressen des zweiten Puderrohlings (15) umfaßt, pneumatisches Vorpressen des gesaugten losen Puders in einer zweiten Verdichtungskammer (2b) mittels eines erzeugten Unterdruckes.

3. Das Verfahren nach Anspruch 1, wobei das Vorpressen des gesaugten losen Puders zu einem ersten Puderrohling (14) umfasst, mechanisches Vorpressen des gesaugten losen Puders in einer ersten Verdichtungskammer (2a) mit Hilfe von einem in der ersten Verdichtungskammern (2a) bewegbaren Stempel (3a) und das Vorpressen des zweiten Puderrohlings (15) umfasst, mechanisches Vorpressen des gesaugten losen Puders in einer zweiten Verdichtungskammer (2b) mit Hilfe von einem in der zweiten Verdichtungskammer (2b) bewegbaren Stempel (3b).

4. Das Verfahren nach Anspruch 1, wobei das Vorpressen des gesaugten losen Puders zu einem ersten Puderrohling (14) umfasst, pneumatisches Vorpressen des gesaugten losen Puders in einer ersten Verdichtungskammer (2a) mittels eines erzeugten Unterdruckes und das Vorpressen des zweiten Puderrohlings (15) umfasst, pneumatisches Vorpressen des gesaugten losen Puders in der ersten Verdichtungskammer (2a) mittels eines erzeugten Unterdruckes nachdem der erste Puderrohling (14) vorgepresst wurde.

5. Das Verfahren nach Anspruch 1, wobei das Vorpressen des gesaugten losen Puders zu einem ersten Puderrohling (14) umfasst, mechanisches Vorpressen des gesaugten losen Puders in einer ersten Verdichtungskammer (2a) mit Hilfe von einem in der ersten Verdichtungskammern (2a) bewegbaren Stempel (3a) und das Vorpressen des zweiten Puderrohlings (15) umfasst, mechanisches Vorpressen des gesaugten losen Puders in der ersten Verdichtungskammer (2a) mit Hilfe von einem in der ersten Verdichtungskammern (2a) bewegbaren Stempel (3a) nachdem der erste Puderrohling (14) vorgepresst wurde.

6. Das Verfahren nach einem der Ansprüche 1 bis 5, wobei der Druck ausgeübt beim Vorpressen der Puderrohlinge (14, 15) unterhalb des Druckes liegt, welcher die Binderphase im losem Puder aktiviert.

7. Das Verfahren nach einem der Ansprüche 1 bis 6, wobei die mindestens zwei Puderrohlinge (14, 15) aus unterschiedlichen losen Pudern vorgepresst werden.

8. Das Verfahren nach einem der Ansprüche 1 bis 7, wobei die Formgebung der mindestens zwei Puderrohlinge (14, 15) derart gestaltet ist, dass das Puderelement nach dem Zusammenpressen der mindestens zwei Puderrohlinge (14, 15) eine bestimmte Form hat.

9. Das Verfahren nach einem der Ansprüche 1 bis 8, wobei beim Zusammenpressen der mindestens zwei Puderrohlinge (14, 15) Druck auf die vorgepressten Puderrohlinge (14, 15) ausgeübt wird, wobei der Druck so hoch gewählt ist, dass der Druck die Binderphase in den mindestens zwei vorgepressten Puderrohlingen (14, 15) aktivieren kann.

10. Das Verfahren nach einem der Ansprüche 1 bis 9, wobei das Zusammenpressen der mindestens zwei Puderrohlinge (14, 15) umfasst, Zusammenpressen der mindestens zwei Puderrohlinge (14, 15) in einer Pfanne (16).

11. Das Verfahren nach einem der Ansprüche 1 bis 10, wobei das Zusammenpressen der mindestens zwei Puderrohlinge (14, 15) umfasst, mechanisch mit Hilfe des Stempels (3, 3a, 3b) Druck auf die mindestens zwei Puderrohlinge (14, 15) auszuüben.

12. Vorrichtung zur Herstellung von einem gepressten Puderelement, die Vorrichtung aufweisend:
mindestens eine Verdichtungskammer (2, 2a, 2b) zum Vorpressen von losem Puder zu einem ersten Puderrohling (14) und zum Vorpressen von losem Puder zu einem zweiten Puderrohling (15) mit einem in der mindestens einen Verdichtungskammer (2, 2a, 2b) bewegbaren Stempel (3, 3a, 3b) mit einem Stempelboden (4, 4a, 4b), wobei der Stempelboden (4, 4a, 4b) mit Wandungen der mindestens einen Verdichtungskammer (2, 2a, 2b) abschließt und somit einen Verdichtungsraum (11, 11a, 11b) bildet;
ein Mittel zum Zusammenpressen der mindestens zwei vorgepressten Puderrohlinge (14, 15) zur Bildung von einem gepressten Puderelement ***dadurch gekennzeichnet,***
**dass** die Vorrichtung mindestens eine Zuführleitung (5) für den losen Puder mit einem Ventil (10) aufweist;
**dass** der Verdichtungsraum (11, 11a, 11b) eine Verbindung zu einer Druckleitung (6, 6a, 6b) zum Erzeugen eines Unterdruckes aufweist, mit dessen Hilfe loses Puder aus einem Vorratsbehälter durch die Zuführleitung (5) in den Verdichtungsraum (11, 11a, 11b) gesaugt werden kann;
**dass** das Volumen des Verdichtungsraumes (11, 11a, 11b) durch die Position des Stempelbodens (4, 4a, 4b) in der Verdichtungskammer (2, 2a, 2b) einstellbar ist, zum Dosieren des gesaugten losen Puders; und
**dass** die mindestens eine Verdichtungskammer (2, 2a, 2b) eine verschließbare Öffnung (12, 12a, 12c) zur Entnahme des vorgepressten Puderrohlings (14, 15) aufweist.

13. Die Vorrichtung nach Anspruch 12, wobei die Vorrichtung mindestens zwei gleichartig ausgestaltete Verdichtungskammern (2a, 2b) aufweist, eine zum Vorpressen des ersten Puderrohlings (14) und eine zum Vorpressen des zweiten Puderrohlings (15).

14. Die Vorrichtung nach Anspruch 12, wobei die Vorrichtung eine Verdichtungskammer (2) aufweist und die mindestens zwei Puderrohlinge (14, 15) nacheinander in der einen Verdichtungskammer (2) vorgepresst werden.

## Claims

1. Method for producing a pressed powder element, wherein the method comprises the following steps:
creating a negative pressure by which loose powder is sucked from a storage reservoir into a compression chamber (2, 2a, 2b);
dosing the loose powder while it is sucked in, by adjusting a volume of the compression chamber (2, 2a, 2b) by ease of a position of a die bottom (4, 4a, 4b) of a die (3, 3a, 3b), which is moveable within the compression chamber (2, 2a, 2b);
pre-pressing of sucked in loose powder to a first powder blank (14);
pre-pressing of sucked in loose powder to a second powder blank (15); and
pressing together the at least two pre-pressed powder blanks (14, 15) to form a pressed powder element.

2. The method according to claim 1, wherein the pre-pressing of the sucked in loose powder to a first powder blank (14) comprises, pneumatically pre-pressing the sucked in loose powder in a first compression chamber (2a) by ease of a created negative pressure and the pre-pressing of the second powder blank (15) comprises, pneumatically pre-pressing the sucked in loose powder in a second compression chamber (2b) by ease of a created negative pressure.

3. The method according to claim 1, wherein the pre-pressing of the sucked in loose powder to a first powder blank (14) comprises, mechanically pre-pressing of the sucked in loose powder in a first compression chamber (2a) by ease of a die (3a) moveable in the first compression chamber (2a) and the pre-pressing of the second powder blank (15) comprises, mechanically pre-pressing of the sucked in loose powder in a second compression chamber (2b) by ease of a die (3b) moveable in the second compression chamber (2b).

4. The method according to claim 1, wherein the pre-pressing of the sucked in loose powder to a first powder blank (14) comprises, pneumatically pre-pressing of the sucked in loose powder in a first compression chamber (2a) by ease of a created negative pressure and the pre-pressing of the second powder blank (15) comprises, pneumatically pre-pressing of the sucked in loose powder in a first compression chamber (2a) by ease of a created negative pressure after the first powder blank (14) is pre-pressed.

5. The method according to claim 1, wherein the pre-pressing of the sucked in loose powder to a first powder blank (14) comprises, mechanically pre-pressing of the sucked in loose powder in a first compression chamber (2a) by ease of a die (3a) moveable in the first compression chamber (2a) and the pre-pressing of the second powder blank (15) comprises, mechanically pre-pressing of the sucked in loose powder in the first compression chamber (2a) by ease of a die (3a) moveable in the first compression chamber (2a) after the first powder blank (14) is pre-pressed.

6. The method according to claims 1 to 5, wherein the pressure exerted when pre-pressing the powder blanks (14, 15) is beneath the pressure which activates the binder phase in the loose powder.

7. The method according to claims 1 to 6, wherein the at least two powder blanks (14, 15) are pre-pressed from different loose powders.

8. The method according to claims 1 to 7, wherein the shaping of the at least two powder blanks (14, 15) is designed in such a way that the powder element after pressing together the at least two powder blanks (14, 5) has a particular shape.

9. The method according to claims 1 to 8, wherein during pressing together the at least two powder blanks (14, 15), pressure is exerted upon the pre-pressed powder blanks (14, 15), wherein the pressure is selected high enough to activate the binder phase in the at least two pre-pressed powder blanks (14, 5).

10. The method according to claims 1 to 9, wherein the pressing together of the at least two powder blanks (14, 15) comprises, pressing together the at least two powder blanks (14, 15) in a pan (16).

11. The method according to claims 1 to 10, wherein the pressing together of the at least two powder blanks (14, 15) comprises, mechanically by ease of the die (3, 3a, 3b) exerting pressure upon the at least two powder blanks (14, 15).

12. Apparatus for producing a pressed powder element, the apparatus comprises:
at least one compression chamber (2, 2a, 2b) for pre-pressing of loose powder to a first powder blank (14) and for pre-pressing of loose powder to a second powder blank (15) with a die (3, 3a, 3b) with a die bottom (4, 4a, 4b) moveable in the at least one compression chamber (2, 2a, 2b), wherein the die bottom (4, 4a, 4b) seals with the walls of the at least one compression chamber (2, 2a, 2b) and thereby forms a compression room (11, 11a, 11b);
means for pressing together the at least two pre-pressed powder blanks (14, 15) to form a pressed powder element
***characterized in that***
the apparatus comprises at least one feeding line (5) for the loose powder with a valve (10);
the compression room (11, 11a, 11b) has a connection to at least one pressure line (6, 6a, 6b) for creating a negative pressure, by which loose powder is sucked from a storage reservoir through the feeding line (5) into the compression room (11, 11a, 11b);
the volume of the compression room (11, 11a, 11b) is adjustable by the position of the die bottom (4, 4a, 4b) in the compression chamber (2, 2a, 2b) for dosing the sucked in loose powder; and
the at least one compression chamber (2, 2a, 2b) comprises a closeable opening (12, 12a, 12c) for the removal of the pre-pressed powder blank (14, 15).

13. The apparatus according to claim 12, wherein the apparatus comprises at least two similar compression chambers (2, 2a, 2b), one for pre-pressing the first powder blank (14) and one for pre-pressing the second powder blank (15).

14. The apparatus according to claim 12, wherein the apparatus comprises a compression chamber (2) and the at least two powder blanks (14, 15) are pre-pressed after one another in the one compression chamber (2).

## Revendications

1. Procédé de fabrication d'un élément en poudre comprimé, lequel procédé comprend les étapes suivantes : production d'une dépression à l'aide de laquelle de la poudre en vrac est aspirée d'un réservoir de stockage vers une chambre de compression (2, 2a, 2b) ; dosage de la poudre en vrac pendant l'aspiration par le biais d'un volume réglé dans la chambre de compression (2, 2a, 2b) par la position d'un fond de piston (4, 4a, 4b) d'un piston (3, 3a, 3b) mobile dans la chambre de compression (2, 2a, 2b) ; précompression de la poudre en vrac aspirée en une première ébauche en poudre (14) ; précompression de la poudre en vrac aspirée en une deuxième ébauche en poudre (15) ; et compression desdites au moins deux ébauches en poudre précomprimées (14, 15) pour former un élément en poudre comprimé.

2. Procédé selon la revendication 1, dans lequel la précompression de la poudre en vrac aspirée en une première ébauche en poudre (14) comprend la précompression pneumatique de la poudre en vrac aspirée dans une première chambre de compression (2a) au moyen d'une dépression produite, et la précompression de la deuxième ébauche en poudre (15) comprend la précompression pneumatique de la poudre en vrac aspirée dans une deuxième chambre de compression (2b) au moyen d'une dépression produite.

3. Procédé selon la revendication 1, dans lequel la précompression de la poudre en vrac aspirée en une première ébauche en poudre (14) comprend la précompression mécanique de la poudre en vrac aspirée dans une première chambre de compression (2a) à l'aide d'un piston (3a) mobile dans la première chambre de compression (2a), et la précompression de la deuxième ébauche en poudre (15) comprend la précompression mécanique de la poudre en vrac aspirée dans une deuxième chambre de compression (2b) à l'aide d'un piston (3b) mobile dans la deuxième chambre de compression (2b).

4. Procédé selon la revendication 1, dans lequel la précompression de la poudre en vrac aspirée en une première ébauche en poudre (14) comprend la précompression pneumatique de la poudre en vrac aspirée dans une première chambre de compression (2a) au moyen d'une dépression produite, et la précompression de la deuxième ébauche en poudre (15) comprend la précompression pneumatique de la poudre en vrac aspirée dans la première chambre de compression (2a) au moyen d'une dépression produite après que la première ébauche en poudre (14) a été précomprimée.

5. Procédé selon la revendication 1, dans lequel la précompression de la poudre en vrac aspirée en une première ébauche en poudre (14) comprend la précompression mécanique de la poudre en vrac aspirée dans une première chambre de compression (2a) à l'aide d'un piston (3a) mobile dans la première chambre de compression (2a), et la précompression de la deuxième ébauche en poudre (15) comprend la précompression mécanique de la poudre en vrac aspirée dans la première chambre de compression (2a) à l'aide d'un piston (3a) mobile dans la première chambre de compression (2a) après que la première ébauche en poudre (14) a été précomprimée.

6. Procédé selon une des revendications 1 à 5, dans lequel la pression exercée lors de la précompression des ébauches en poudre (14, 15) est inférieure à la pression qui active la phase liante dans la poudre en vrac.

7. Procédé selon une des revendications 1 à 6, dans lequel lesdites au moins deux ébauches en poudre (14, 15) sont précomprimées à partir de poudres en vrac différentes.

8. Procédé selon une des revendications 1 à 7, dans lequel la mise en forme desdites au moins deux ébauches en poudre (14, 15) est conçue de façon que l'élément en poudre ait une forme définie après la compression desdites au moins deux ébauches en poudre (14, 15).

9. Procédé selon une des revendications 1 à 8, dans lequel, lors de la compression desdites au moins deux ébauches en poudre (14, 15), une pression est exercée sur les ébauches en poudre précomprimées (14, 15), laquelle pression est choisie suffisamment élevée pour pouvoir activer la phase liante dans lesdites au moins deux ébauches en poudre précomprimées (14, 15).

10. Procédé selon une des revendications 1 à 9, dans lequel la compression desdites au moins deux ébauches en poudre (14, 15) comprend la compression desdites au moins deux ébauches en poudre (14, 15) dans une poche (16).

11. Procédé selon une des revendications 1 à 10, dans lequel la compression desdites au moins deux ébauches en poudre (14, 15) comprend l'exercice d'une pression par voie mécanique à l'aide de piston (3, 3a, 3b) sur lesdites au moins deux ébauches en poudre (14, 15).

12. Dispositif de fabrication d'un élément en poudre comprimé, lequel dispositif comprend : au moins une chambre de compression (2, 2a, 2b) pour précomprimer de la poudre en vrac en une première ébauche en poudre (14) et pour précomprimer de la poudre en vrac en une deuxième ébauche en poudre (15) avec un piston (3, 3a, 3b) qui est mobile dans ladite au moins une chambre de compression (2, 2a, 2b) et qui présente un fond de piston (4, 4a, 4b), lequel fond de piston (4, 4a, 4b) ferme ladite au moins une chambre de compression (2, 2a, 2b) par des parois et forme ainsi un espace de compression (11, 11a, 11b) ; un moyen pour comprimer lesdites au moins deux ébauches en poudre précomprimées (14, 15) pour former un élément en poudre comprimé, **caractérisé en ce que** le dispositif comprend, pour la poudre en vrac, au moins une conduite d'amenée (5) avec une vanne (10) ; l'espace de compression (11, 11a, 11b) présente une liaison avec une conduite de pression (6, 6a, 6b) pour produire une dépression à l'aide de laquelle de la poudre en vrac peut être aspirée d'un réservoir de stockage vers l'espace de compression (11, 11a, 11b) à travers la conduite d'amenée (5) ; le volume de l'espace de compression (11, 11a, 11b) est réglable par la position du fond de piston (4, 4a, 4b) dans la chambre de compression (2, 2a, 2b) pour doser la poudre en vrac aspirée ; et ladite au moins une chambre de compression (2, 2a, 2b) présente une ouverture fermable (12, 12a, 12c) pour le prélèvement de l'ébauche en poudre précomprimée (14, 15).

13. Dispositif selon la revendication 12, lequel dispositif comprend au moins deux chambres de compression (2a, 2b) conformées de manière analogue, une pour précomprimer la première ébauche en poudre (14) et une pour précomprimer la deuxième ébauche en poudre (15).

14. Dispositif selon la revendications 12, lequel dispositif comprend une chambre de compression (2), et lesdites au moins deux ébauches en poudre (14, 15) sont précomprimées l'une après l'autre dans ladite une chambre de compression (2).
